# EUROPÄISCHE PATENTSCHRIFT

(11) **EP 0 222 150 B1**
(45) Veröffentlichungstag und Bekanntmachung des Hinweises auf die Patenterteilung: **09.05.1990**
(21) Anmeldenummer: 86113828.7
(22) Anmeldetag: 06.10.1986
(51) Int. Cl.: B41F 13/60, B65H 45/16

(54) **Räderfalzapparat**
Flying tuck folding device
Plieuse à lames engageantes

(30) Priorität: 31.10.1985 DE 3538799; 12.12.1985 DE 3543868
(43) Veröffentlichungstag der Anmeldung: 20.05.1987
(73) Patentinhaber: Koenig & Bauer Aktiengesellschaft, 97080 Würzburg (DE)
(72) Erfinder: Michalik, Horst, D-8706 Höchberg (DE)

(56) Entgegenhaltungen:
- CH-A- 478 666
- DE-B- 2 530 365
- US-A- 2 022 688
- US-A- 2 891 791

## Beschreibung

Die Erfindung betrifft einen Räderfalzapparat gemäß dem Oberbegriff des Patentanspruches I.

Räderfalzapparate sind seit langem in den unterschiedlichsten Bauformen bekannt.

Aus der CH-PS 4 78 666 ist ein Räderfalzapparat bekannt, der einen Schneidzylinder und einen mit dem Schneidzylinder zusammenwirkenden Punktur- und Gummileistenzylinder aufweist. Der Gummileistenzylinder arbeitet mit einem Sammelzylinder und dieser mittels eines zwischengeschalteten Übergabezylinders mit zwei weiteren Falzmesserzylinder zusammen, denen jeweils zwei Falzwalzen zugeordnet sind. Nachteilig an dem Gegenstand der CH-PS 4 78 666 ist, daß ein zusätzlicher Übergabezylinder, z.B. zwischen dem Sammelzylinder und dem Falzmesserzylinder benötigt wird. Außerdem werden alle zwischen einem Schneid- und Gummileistenzylinder geschnittenen Signaturen auf dieselbe Länge geschnitten, was insbesondere bei Sammelproduktion dazu führt, daß die inneren Lagen nach dem Falzen über die äußeren Lagen hinausragen. Ein in den Falzapparat einlaufender Papierstrang weist die gleiche Geschwindigkeit auf wie die Umfangsgeschwindigkeit des Sammelzylinders. Durch diese Maßnahme können sich in nachteiliger Weise beim Sammeln die Hinterkanten der auf dem Sammelzylinder gesammelten Signaturen mit den Vorderkanten der vom Sammelzylinder abzugebenden Signaturen behindern.

Der Erfindung liegt die Aufgabe zugrunde, einen Räderfalzapparat zu schaffen, bei dem die Schnitt- und Falzkräfte auf verschiedene Zylinder wirken, wobei insbesondere bei Sammelproduktion gewährleistet sein soll, daß zwei nacheinander geschnittene Signaturen verschiedene Längen aufweisen und daß die Papierbahn-Strangspannung nicht durch Sammelvorgänge oder durch die Produktion von dicken Falzprodukten beeinflußt werden kann.

Diese Aufgabe wird erfindungsgemäß durch den kennzeichnenden Teil des Patentanspruchs 1 gelöst.

Die mit der Erfindung erzielbaren Vorteile bestehen insbesondere darin, daß Schnitt- und Falzkräfte nicht auf den gleichen Zylinder wirken und der Sammelvorgang die Bahnspannung des einlaufenden Stranges in den Falzapparat nicht beeinflußt. Es kann ein Räderfalzzylinder eingesetzt werden, bei dem die Falzmesser nicht auf einem separaten, innerhalb eines Greifer- und punkturzylinders rotierenden Falzmesser-Träger angeordnet zu werden brauchen, sondern in Seitenschildern von Falzapparatzylindern gelagert werden können, die mit der Zylinderwelle formschlüssig verbunden sind. Es können längere Falzmesser und damit Falzwalzen mit größerem Durchmesser verwendet werden, dadurch werden die Falzkräfte verringert.

Beim Sammeln kann auf ein Außerfunktionsetzen einzelner Falzmesser verzichtet werden, was weniger komplizierte Getriebe zum Antrieb der Falzmesser bedeutet.

Bei Sammelproduktion sind verschieden lang geschnittene Signaturen möglich, so daß bei einem fertigen Falzprodukt die innere gefalzte Signatur nicht die äußere überragt. Außerdem ist es möglich einen Lagenhefter einzusetzen.

Ein Ausführungsbeispiel der Erfindung ist in der Zeichnung dargestellt und wird im folgenden näher beschrieben.

### Es zeigen

Fig. 1 eine schematische Seitenansicht des erfindungsgemäßen Falzapparates, ohne vorderes Seitengestell.

Über eine nicht dargestellte Papierbahnführung gelangen eine oder mehrere Papierbahnen 1 über Längsfalztrichter 2 direkt oder an den Längsfalztrichtern 2 mittels Leitwalzen 3 vorbeigeführt, zwischen elektrisch oder mechanisch angetriebene Zugwalzen 4, 6, 7. Die mittels Längsfalztrichter 2 längsgefalzten Teilpapierbahnstränge 8, 9 bzw. aufgeschnittenen und mittels Wendestangen zusammengeführten Papierlagen laufen über die Zugwalze 7 zwischen einem Schneidzylinder 11 mit zwei Schneidmessern 12, 13 und einem Punktur- und Nutleistenzylinder 14 ein. Die beiden Schneidmesser 12, 13 liegen sich gegenüber, bei Sammelproduktion jedoch auf einer Geraden in einem Abstand vom Durchmesser des Schneidzylinders 11, so daß im Wechsel unterschiedlich lange Signaturen von den einzelnen oder vereinigten Teilpapierbahnsträngen 8, 9 abgeschnitten werden und von beiden steuerbaren Punktursätzen 16, 17 abwechselnd übernommen werden. Bei Doppelproduktion liegen die Schneidmesser 12,13 auf der Geraden entlang des Durchmessers des Schneidzylinders 11.

Wie gesagt, weist der Punktur- und Nutleistenzylinder 14 zwei steuerbare Punktursätze 16, 17 und zwei Gegenschneid-Nutleisten auf. Die Anzahl der Punkturen 16, 17 und Gegenschneid-Nutleisten kann jedoch auch, ebenso wie beim Schneidzylinder 11 die Schneidmesser 12, 13, ein ganzzahliges Vielfaches von Zwei betragen. Der Punktur- und Nutleistenzylinder 14 ist mit einer Einrichtung zur wahlweisen oder automatischen Vergrößerung bzw. Verkleinerung des Zylinderdurchmessers ausgestattet. Hierdurch wird ein Einstellen und Konstanthalten der Strangspannung erreicht. Mit dem Punktur- und Nutleistenzylinder 14 wirkt vorzugsweise ein Sammelzylinder 18 mit vorzugsweise drei steuerbaren in regelmäßigem Abstand von einander angeordneten punktursätzen 19, 21, 22 zusammen.

Vom Sammelzylinder 18 werden die Signaturen an die Greifersätze 24, 26, 27 eines zweiteiligen, aus einem Mantel und einem Falzmesserträger bestehenden Falzmesserzylinders 23 abgegeben. Im Falzmesserträger sind drei, an sich bekannte Räderfalzmesser 28, 29, 31 gelagert. Er stützt sich auf einer Antriebswelle des Falzmesserzylinders 23 ab und ist mit ihr formschlüssig verbunden. Die Räderfalzmesser 28, 29, 31 drehen sich jeweils unterhalb eines geschlitzten kreisförmigen Mantels des Falzmesserzylinders 23, der sich ebenfalls auf der Antriebswelle des Falzmesserzylinders 23 abstützt und treten zum Hineindrücken der Signaturen in angetriebene Falzwalzen 32, 33 durch die Schlitze im Mantel hindurch. Auf dem Mantel des Falzmesserzylinders 23 sind drei, in gleichem Abstand voneinander angeordnete steuerbare Greifersätze 24, 26, 27 vorgesehen. Bei Signaturdickenänderung wird über ein Getriebe der die Räderfalzmesser 28, 29, 31 tragende Teil des Falzmesserzylinders 23 zum die Greifersätze 24, 26, 27 tragenden, in Umfangsrichtung geschlitzten Mantel in oder entgegen Rotationsrichtung verstellt.

Mit dem Falzmesserzylinder 23 wirken angetriebene Falzwalzen 32, 33 zusammen, in die die zu falzenden Signaturen abwechselnd gedrückt und gefalzt werden. Von den Falzwalzen 32, 33 gelangen die nunmehr fertigen Falzprodukte in Auslegefächer 34 und von da auf Auslegebänder 36.

Die Zentren der Antriebswellen des Räderfalzmessers 28, 29, 31 laufen auf einem Kreis um, dessen Mittelpunkt auf dem Zentrum der Antriebswelle des Falzmesserzylinders 23 liegt.

Unterhalb des Punktur- und Nutleistenzylinders 14 und mit diesem zusammenwirkend ist ein an sich bekannter Lagenheftapparat 35 angeordnet.

Selbstverständlich können auch anstatt der Greifersätze 24, 26, 27 auch steuerbare Punktursätze eingesetzt werden. Auch ist die Erfindung nicht auf die Anwendung von 2/2-Schneid- und Punktur- und Nutleistenzylinder 14, Falzmesserzylinder 23 mit drei Greifersätzen und drei Räderfalzmessern 28, 29, 31 beschränkt. Es können vielmehr z.B. auch 1/2-Schneidzylinder mit einem Schneidmesser 12, Falzmesserzylinder 23 und zwei Greifer- bzw. Punktursätzen und entsprechend zwei Räderfalzmessern usw. eingesetzt werden. Der Sammelzylinder könnte auch z.B. ein 5/2-Zylinder sein.

## Patentansprüche

1. Räderfalzapparat, mit einem Punktur- und Mutleistenzylinder (14), einem damit zusammenwirkenden Schneidzylinder (11), einem nachgeordneten Sammelzylinder (18) und einem Falzmesserzylinder (23) dem Falzwalzen (32,33) zugeordnet sind, dadurch gekennzeichnet, daß der Schneidzylinder (11) ein 2/2-Schneidzylinder ist, mit zwei Schneidmessern (12, 13), daß der Punktur- und Nutleistenzylinder (14) ein 2/2-Zylinder mit zwei steuerbaren Punktursätzen (16, 17) ist, daß der Sammelzylinder (18) mindestens drei steuerbare Punktursätze (19, 21, 22) aufweist und direkt dem Punktur- und Nutleistenzylinder (14) nachgeordnet ist, daß der Falzmesserzylinder (23) drei steuerbare Greifer- oder Punktursätze (24, 26, 27) und mindestens zwei, vorzugsweise drei Räderfalzmesser (28, 29, 31) aufweist und direkt mit dem Sammelzylinder (18) zusammenwirkt, daß die Umfanggeschwindigkeit des Sammelzylinders (18) eine höhere ist als die Stranggeschwindigkeit des in das Falzwerk einlaufenden Papierbahnstranges (8; 9) und daß die Schneidmesser (12, 13) bei Sammelproduktion auf einer Geraden in einem Abstand zum Durchmesser des Schneidzylinders (11) angeordnet sind.

2. Räderfalzapparat nach Anspruch 1, dadurch gekennzeichnet, daß der Punktur- und Nutleistenzylinder (14) als im Durchmesser veränderbarer Zylinder ausgeführt ist.

3. Räderfalzapparat nach Anspruch 1, dadurch gekennzeichnet, daß dem Punktur- und Nutleistenzylinder (14) ein Lagenheftapparat (35) zugeordnet ist.

## Revendications

1. Plieuse ä lames engageantes, avec un cylindre à bandes de perçage et à rainure (14), avec un cylindre de découpe (11) coopérant avec celui-ci, avec un cylindre collecteur (18) disposé en aval et un cylindre à lame de pliage (23) associés au cylindre de pliage (32, 33), caractérisé en ce que le cylindre de découpe (11) est un cylindre de découpe de type 2/2, qui comporte deux lames de coupe (12, 13), en ce que le cylindre à bande de perçage et à rainure (14) est un cylindre de type 2/2 à deux jeux de pointes commandables (16, 17), en ce que le cylindre collecteur (18) présente au moins trois jeux de pointes commandables (19, 21, 22), et qu'il est directement placé en aval du cylindre à bande de perçage et à rainure (14), en ce que le cylindre à lame de pliage (23) présente trois jeux de pinces ou de pointes commandables (24, 26, 27) et au moins deux, de préférence trois lames engageantes (28, 29, 31) et coopère directement avec le cylindre de collecte (18), en ce que la vitesse circonférentielle du cylindre de collecte (18) est supérieure à la vitesse de défilement du tronçon de bande de papier (8; 9) entrant dans la plieuse et en ce que, lors de la production par paquets, les lames de découpe (12, 13) sont disposées sur une droite, à une certaine distance du diamètre du cylindre de coupe (11).

2. Plieuse à lames engageantes selon la revendication 1, caractérisée en ce que le cylindre à bande de perçage et à rainure (14) est réalisé sous la forme d'un cylindre de diamètre modifiable.

3. Plieuse à lames engageantes selon la revendication 1, caractérisée en ce qu'un appareil de reliure de couches (35) est associé au cylindre à bande de perçage et à rainure (14).

## Claims

1. Flying tuck folding device, with a point and slotted bar cylinder (14), a cutting cylinder (11) cooperating therewith, a subsequent collecting cylinder (18) and a folding blade cylinder (23), with which folding rollers (32, 33) are associated, characterised in that the cutting cylinder (11) is a 2/2-cutting cylinder, with two cutting blades (12, 13), that the point and slotted bar cylinder (14) is a 2/2-cylinder with two controllable sets of points (16,17), that the collecting cylinder (18) comprises at least three controllable sets of points (19, 21, 22) and directly follows the point and slotted bar cylinder (14), that the folding blade cylinder (23) comprises three controllable sets of grippers or points (24, 26, 27) and at least two, preferably three flying tuck blades (28, 29, 31) and cooperates directly with the collecting cylinder (18), thatthe peripheral speed of the collecting cylinder (18) is higher than the web speed of the paper web (8; 9) entering the folding unit and that in the case of collecting production, the cutting blades (12, 13) are disposed on a straight line at a distance from the diameter of the cutting cylinder (11).

2. Flying tuck folding device according to Claim 1, characterised in that the point and slotted bar cylinder (14) is constructed as a cylinder of variable diameter.

3. Flying tuck folding device according to Claim 1, characterised in that a quire-sewing apparatus (35) is associated with the point and slotted bar cylinder (14).
